# EUROPÄISCHE PATENTSCHRIFT

(11) **EP 2 909 552 B1**
(45) Veröffentlichungstag und Bekanntmachung des Hinweises auf die Patenterteilung: **10.10.2018**
(21) Anmeldenummer: 13789171.9
(22) Anmeldetag: 16.10.2013
(51) Int. Cl.: F26B 21/00, B05B 1/06, B05B 1/34

(54) **WEITWURFDÜSE FÜR GROSSE EINDRINGTIEFEN**
LONG-RANGE NOZZLE FOR DEEP PENETRATION
BUSE À JET LONGUE PORTÉE POUR GRANDES PROFONDEURS DE PÉNÉTRATION

(30) Priorität: 22.10.2012 DE 102012020689
(43) Veröffentlichungstag der Anmeldung: 26.08.2015
(73) Patentinhaber: Universität Stuttgart, 70174 Stuttgart (DE)
(72) Erfinder: WEIGAND, Bernhard, 70794 Filderstadt (DE); SPRING, Sebastian, 70199 Stuttgart (DE)
(74) Vertreter: Müller-Boré & Partner Patentanwälte PartG mbB
(86) Internationale Anmeldenummer: PCT/EP2013/003113
(87) Internationale Veröffentlichungsnummer: WO 2014/063797

(56) Entgegenhaltungen:
- CH-A- 289 462
- DE-C- 395 134
- US-A- 5 937 908
- US-A- 6 098 904

## Beschreibung

Die Erfindung betrifft einen Diffusor und ein Verfahren zur Berechnung der Geometrie eines Diffusors.

Düsen werden bei einer Vielzahl technischer Problemstellungen benötigt, zum Beispiel bei der Trocknung von Bauteilen aus großen Entfernungen. Eine Trocknung oder Temperierung von Bauteilen kann sowohl im Bereich der Karosserielackierung, der Glasherstellung oder auch im Bereich der Gebäudeklimatisierung notwendig sein. Dazu wird eine Düse benötigt, die aus einer möglichst großen Entfernung ein Gut effektiv und zielgerichtet trocknen und/oder belüften kann. Eine möglichst homogene Geschwindigkeitsverteilung einer Trockenluft am zu trocknenden Gut kann dabei von großer Bedeutung sein, zum Beispiel um ein möglichst gleichförmiges Trocknen des Gutes zu erzielen.

Es sind Weitwurfdüsen bekannt, die von einem Fluid zum Trocknen eines entfernten Gutes durchströmt werden können. Solche Weitwurfdüsen weisen im Inneren einen Strömungskanal auf, dessen Querschnitt sich in Strömungsrichtung verringert. Nach dem physikalischen Strömungsprinzip einer Düse wird dabei das Fluid, das die Weitwurfdüse durchströmt, beschleunigt, während sein Druck abnimmt. Durch die Beschleunigung des Fluids können hohe Eindringtiefen erzeugt werden, die beim Trocknen von Gütern notwendig sind.

Aus der Druckschrift US 6,098,904 ist eine Düse bekannt, in der ein Druckverlust im Inneren der Düse minimiert wird. Dazu wird eine Düse mit einem sich verjüngenden Querschnitt verwendet, in der ein patronenförmiges Hindernis in den Strömungskanal eingebracht ist. Die Düse ist zur Verwendung bei Drücken von maximal 2 psi vorgesehen.

Die Druckschrift US 5,937,908 A betrifft eine Richtvorrichtung bestehend aus einem Diffusor, der mit einem Einströmrohr verbunden ist, das einen rechteckigen Querschnitt aufweist, um einen vergrößerten Kanal zu bilden, und acht Richtflügeln, die innerhalb des Diffusors angeordnet sind. Der Diffusor hat eine rechteckige Querschnittsfläche und ist so ausgebildet, dass er seine Querschnittsfläche von einem Kanaleinlass zu einem Auslass vergrößert. Die Oberfläche jedes Richtflügels ist entlang der Strömungsrichtung angeordnet. Anstatt den Kanal vollständig durch einen Richtflügel zu teilen, sind die Richtflügel jeweils auf der stromaufwärtigen und der stromabwärtigen Seite in Strömungsrichtung in Intervallen angeordnet, um einen mittleren Öffnungsabschnitt in dem Kanal ohne Trennung zu bilden.

Die Druckschrift DE 395 134 C betrifft einen Diffusor für Rohrleitungen zur Umsetzung der Strömungsgeschwindigkeit eines Gases oder einer Flüssigkeit in Druck, wobei in oder hinter der beliebig gestalteten Erweiterung des Strömungskanals ein Staukörper angeordnet ist.

Die Druckschrift US 2006/0151633 betrifft eine Düse mit ausgangsseitigen Abrisskanten, die nach Innen geneigt sind. Dadurch entstehet ein Wirbelfeld, das das Strahlfeld im Nachlauf eines die Düse durchströmenden Fluids bestimmt.

Der Erfindung liegt die Aufgabe zugrunde, eine Weitwurfdüse mit einer möglichst gleichförmigen Geschwindigkeitsverteilung im Fernfeld eines aus der Weitwurfdüse austretenden Fluids bereitzustellen, wobei ein Druckverlust zum Erreichen großer Eindringtiefen reduziert wird.

Diese Aufgabe wird durch die Gegenstände der unabhängigen Ansprüche gelöst.

Ein Aspekt der Erfindung betrifft einen Diffusor mit einem Düseneingang, einem Düsenausgang und einem von dem Düseneingang zum Düsenausgang in einer Hauptströmungsrichtung hin verlaufenden Strömungskanal, wobei der Strömungskanal an seinen Querschnittsenden von Diffusorwänden begrenzt ist und am Düseneingang eine kleinere Querschnittsfläche aufweist als am Düsenausgang, und wobei im Strömungskanal innerhalb des Diffusors ein Zentralkörper angeordnet ist. Der Diffusor ist als Weitwurfdüse ausgebildet.

Ein Diffusor ist eine Spezialform einer Düse, bei der sich der Querschnitt des Strömungskanals nicht wie bei einer klassischen Düse verjüngt, sondern erweitert. Oftmals wird der Diffusor auch als Gegenstück zur Düse bezeichnet. Während sich bei einer klassischen Düse der Querschnitt des Strömungskanals in Hauptströmungsrichtung verjüngt, was bei einem die Düse durchströmenden Fluid eine Geschwindigkeitserhöhung und einen Druckabfall bewirkt, bewirkt ein Diffusor das Gegenteil: Ein einen Diffusor durchströmendes Fluid wird beim Durchströmen des Diffusors abgebremst, wobei sich dessen Druck erhöht. Um einen Diffusor von einer klassischen Düse unterscheiden zu können, können die Querschnittsflächen des Strömungskanals am Düseneingang und am Düsenausgang miteinander verglichen werden. Ist die Querschnittsfläche am Düsenausgang größer als die Querschnittsfläche am Düseneingang, so kann es sich bei der Düse um einen Diffusor handeln, ist das Flächenverhältnis umgekehrt, so handelt es sich um eine klassische Düse.

Der Strömungskanal des Diffusors ist im Inneren des Diffusors angeordnet und im Wesentlichen als ein Freiraum ausgebildet. Der Strömungskanal wird von Diffusorwänden begrenzt, welche die Form des Strömungskanals bestimmen. Die Diffusorwände sind als Bestandteil des Diffusors ausgebildet. Der Diffusor ist dazu ausgebildet und vorgesehen, von einem Fluid in einer vorbestimmten Richtung durchströmt zu werden. Die vorbestimmte Richtung erstreckt sich vom Düseneingang zum Düsenausgang und wird als Hauptströmungsrichtung bezeichnet. In Hauptströmungsrichtung vergrößert sich dabei der Querschnitt des Strömungskanals, der von den Diffusorwänden begrenzt ist. Diese Vergrößerung oder Erweiterung des Strömungskanals kann zum Beispiel stetig erfolgen, gestuft, logarithmisch, exponentiell, entlang einer Polynomfunktion oder entlang einer Kombination der vorgenannten Formveränderungsfunktionen.

Ein klassischer Diffusor führt zur Verringerung der Geschwindigkeit eines den Diffusor durchströmenden Fluids und zur Druckerhöhung. Ein Abbremsen des Fluids ist gerade für eine Weitwurfdüse nicht immer erwünscht, da dies zu einer sehr ungleichmäßigen Geschwindigkeitsverteilung über den Querschnitt betrachtet führen kann. Deswegen ist im Inneren des Strömungskanals, also im Inneren des Diffusors, ein Zentralkörper angeordnet, der als Strömungskörper ausgebildet ist. Der Zentralkörper ist so im Diffusor angeordnet, dass er von einem den Diffusor in Hauptströmungsrichtung durchströmenden Fluid umströmt wird. Durch Einbringen des Zentralkörpers in den Strömungskanal wird das Strömungsverhalten, insbesondere die Geschwindigkeit und der Druck des den Diffusor durchströmenden Fluids, beeinflusst. Dabei kann durch die Form des Zentralkörpers die Geschwindigkeit und der Druck des den Strömungskanal durchströmenden Fluids sowohl im Nahfeld als auch im Fernfeld beeinflusst und/oder bestimmt werden. Der Zentralkörper kann zum Beispiel eine Reduktion der freien Querschnittsfläche des Strömungskanals am Düsenausgang bewirken. Dies bedeutet, dass zwar die gesamte Querschnittsfläche am Düsenausgang größer ist als die Querschnittsfläche am Düseneingang, der frei durchströmbare Flächenanteil kann jedoch gleich groß oder kleiner ausgebildet sein. Dabei ist der frei durchströmbare Flächenanteil der Querschnittsbereich des Strömungskanals, der von einem den Diffusor durchströmenden Fluid durchströmt werden kann. Der Raumbereich im Strömungskanal, der vom Zentralkörper eingenommen wird, kann hingegen nicht von einem Fluid durchströmt werden.

Der Zentralkörper ist zumindest teilweise im Inneren des Strömungskanals angeordnet. Ein Teil des Zentralkörpers kann aus dem Strömungskanal herausragen. Dabei ist der Zentralkörper bevorzugt so angeordnet, dass er in einem Raumbereich nahe des oder am Düsenausgang angeordnet ist. Der Raumbereich des Strömungskanals, der benachbart zum Düseneingang ausgebildet ist, ist bevorzugt frei von einem Zentralkörper ausgebildet. Der Zentralkörper kann beabstandet von den Diffusorwänden im Diffusor angeordnet sein.

Ein solcher Diffusor mit einem im Strömungskanal angeordneten Zentralkörper kann zum Erzielen besonders großer Eindringtiefen verwendet werden und ermöglicht eine homogene Geschwindigkeitsverteilung im Fernfeld des aus dem Diffusor ausgestoßenen Fluids. Der Diffusor reduziert den Druckverlust des Fluids im Vergleich zu einem Diffusor ohne Zentralkörper und dient zum Erreichen großer Eindringtiefen. Bei bestehenden Trocknungssystemen kann der Diffusor zur Reduktion einer benötigten Pumpleistung bei gleichbleibender Eindringtiefe führen. Das Fernfeld ist der Strahlbereich nach dem Düsenausgang, in dem die atmosphärische Turbulenz die Strahlausbreitung dominiert. Im Fernfeld ist insbesondere kein Kernstrahl mehr im Strahlfeld detektierbar. Üblicherweise beginnt das Fernfeld etwa in einem Abstand nach dem Düsenausgang, der sechsbis achtmal dem Durchmesser des Querschnitts des Düsenausgangs beträgt.

Die genaue Form bzw. Geometrie des Zentralkörpers kann mit Hilfe einer Computersimulation berechnet werden, um eine bestimmte Eindringtiefe oder eine gewünschte Temperaturverteilung im Strahl für ein bestimmtes Fluid zu erhalten.

Der Zentralkörper kann unterschiedlich geformt ausgebildet sein. So kann der Zentralkörper zum Beispiel als Ellipsoid, als Pyramide, oder als quaderförmiger Körper ausgebildet sein. Der Zentralkörper ist als Strömungshindernis ausgebildet und weist ein Volumen und eine Form auf, die das Strömungsverhalten eines den Diffusor durchströmenden Fluids deutlich messbar beeinflusst.

Im Gegensatz zu den einleitend genannten und bislang bekannten Düsen betrifft die vorliegende Erfindung einen Diffusor, der eine besonders günstige Wärmeübertragung am Zielgut erzielt.

Der Diffusor kann dazu an seinem Diffusorausgang innenkantenfrei ausgebildet sein. Dies bedeutet, dass der Diffusor an seinem Diffusorausgang im Längsschnitt zumindest gerade oder nach Außen geneigte Kanten aufweist. Die Ausgangskanten können insbesondere abgerundet ausgebildet sein. Dadurch wird eine gewünschte und/oder vorgegebene Strömungsverteilung erzielt.

Der Diffusor ist als Weitwurfdüse ausgebildet. Eine Weitwurfdüse ist eine Düse, die für möglichst große Eindringtiefen ausgebildet und vorgesehen ist. Eine Weitwurfdüse kann im Fernfeld eine gewünschte, insbesondere eine im Wesentlichen homogene Geschwindigkeitsverteilung des ausgestoßenen Fluids bewirken. Die Eindringtiefe einer Düse bestimmt die Distanz bzw. den Abstand vom Düsenausgang, an dem das die Düse durchströmende Fluid nach Durchströmen der Düse ein gewünschtes Strömungsverhalten aufweist. Mit der Eindringtiefe kann zum Beispiel ein vorbestimmter Abstand gemeint sein, um den ein zu trocknendes Gut vom Düsenausgang der Weitwurfdüse beabstandet ist. Bei Trockendüsen für Lackierungen kann die Eindringtiefe z.B. zwischen 2 und 3 m betragen.

Gemäß einem Ausführungsbeispiel ist der Zentralkörper in der Mitte eines Querschnitts durch den Strömungskanal angeordnet. Durch die Anordnung des Zentralkörpers in der Mitte des Strömungskanals kann der Zentralkörper an allen seinen Seiten von einem den Diffusor durchströmenden Fluid umströmt werden. Dadurch kann der Zentralkörper das Fluid bzw. die Geschwindigkeit und den Druck des Fluids mit allen seinen Körperflächen und -seiten beeinflussen.

Dabei kann der Zentralkörper von einer Halterung so im Strömungskanal gehalten werden, dass er an einem vorbestimmten Ort im Inneren des Strömungskanals angeordnet ist. Bei der Berechnung des Strömungsverhaltens und der Geometrie des Zentralkörpers sowie der Diffusorwände kann die Form der Halterung mit in die Berechnung aufgenommen werden, um ein möglichst gutes Strömungsverhalten zu erzielen.

Der Zentralkörper muss dabei nicht entlang der gesamten Mittelachse des Strömungskanals angeordnet sein, sondern kann zum Beispiel lediglich in der zweiten Hälfte des Strömungskanals, also der dem Düsenausgang zugewandten Hälfte des Strömungskanals, mittig in diesem angeordnet sein.

Gemäß einem Ausführungsbeispiel ist der Zentralkörper so geformt und so im Strömungskanal angeordnet, dass der Zentralkörper an den Diffusorwänden eine Strömungsablösung eines den Diffusor durchströmenden Fluids reduziert. Ein Fluid, das einen sich aufweitenden Strömungskanal bzw. einen Diffusor durchströmt, kann verschiedene Strömungsverhalten erfahren. Ist ein Öffnungswinkel bzw. eine Erweiterung des Strömungskanals in Strömungsrichtung hinreichend klein, so spricht man von einem anliegenden Strömungsverhalten bzw. von einem fluktuierenden, teilabgelösten Strömungsverhalten. Weist der Diffusor einen stärker geöffneten Strömungskanal auf, also einen sich weiter verbreiternden Strömungskanal, kann die Strömung im Strömungskanal ihren pulsierenden Charakter verlieren, wobei man von einem abgelösten Strömungsverhalten spricht. Bei einer abgelösten Strömung entstehen im Strömungskanal und in dessen Nachlauf Strömungswirbel des Fluids. Solche Strömungswirbel können sich störend auf das gewünschte Strömungsverhalten des den Diffusor durchströmenden Fluids auswirken. Der Zentralkörper ist so geformt und so im Strömungskanal angeordnet, dass er eine Strömungsablösung reduziert und/oder ganz verhindert. Dadurch wird das Strömungsverhalten des Fluids verbessert. Damit kann der Zentralkörper das Strömungsverhalten des Fluids nicht nur im Inneren des Diffusors beeinflussen, sondern auch im Fernfeld des Fluids, also einem Raumbereich, in den das bereits aus dem Diffusor ausgetretene Fluid eindringt.

Gemäß einem Ausführungsbeispiel ist der Zentralkörper bezüglich einer Mittelachse des Strömungskanals rotationssymmetrisch ausgebildet. Dabei kann nicht nur der Zentralkörper selbst rotationssymmetrisch ausgebildet sein, sondern auch der Diffusor, insbesondere die Diffusorwände, die den Strömungskanal definieren. Eine rotationssymmetrische Ausbildung des Zentralkörpers und/oder des Diffusors und/oder des Strömungskanals kann zu einer besonders homogenen Geschwindigkeits- und Druckverteilung im Fernfeld des Fluids führen.

Gemäß einem Ausführungsbeispiel weist der Düsenausgang eine mindestens zehn Prozent größere Querschnittsfläche auf als der Düseneingang. Dabei verbreitert sich der Querschnitt des Strömungskanals in Hauptströmungsrichtung bevorzugt stetig. Mit einer zehn Prozent größeren Fläche ist dabei die Gesamtfläche des jeweiligen Querschnitts gemeint. Insbesondere kann der Querschnitt am Düsenausgang einen Teilbereich des Zentralkörpers aufweisen, der die freie Querschnittsfläche reduziert. Die Querschnittsfläche des Düsenausgangs kann auch zumindest 50% oder 100% größer als die Querschnittsfläche des Düseneingangs ausgebildet sein.

Gemäß einem Ausführungsbeispiel ist der Strömungskanal des Diffusors sich in Hauptströmungsrichtung so stark aufweitend ausgebildet, dass der Strömungskanal ohne den Zentralkörper eine Strömungsablösung eines den Diffusor durchströmenden Fluids verursacht bzw. verursachen würde. Der Strömungskanal des Diffusors ist dabei so ausgebildet, dass er sich so stark aufweitet, dass er ohne den Zentralkörper eine Strömungsablösung verursachen würde. Damit wäre der Diffusor ohne den Zentralkörper als Weitwurfdüse ungeeignet und würde zu einer Verschlechterung der Strömungsqualität des Fluids führen. Der Zentralkörper ist so im Diffusor ausgebildet, dass er eben diese Strömungsablösung verhindert oder zumindest reduziert.

Gemäß einem Ausführungsbeispiel ist der Zentralkörper austauschbar im Strömungskanal des Diffusors angebracht. Der Diffusor kann eine Mehrzahl von Zentralkörpern aufweisen, die je nach geplanter Anwendung des Diffusors im Strömungskanal angebracht werden können. Solch variable Zentralkörper können zu sehr unterschiedlichem Strömungsverhalten eines den Diffusor durchströmenden Fluids führen. Damit kann durch einen einfachen Austausch des Zentralkörpers der gleiche Diffusor für unterschiedliche Anwendungsbereiche verwendet werden. Eine Halterung kann zur Aufnahme unterschiedlicher Zentralkörper im Strömungskanal so ausgebildet sein, dass die Zentralkörper lösbar an der Halterung befestigbar sind.

Gemäß einem Ausführungsbeispiel ist der Diffusor dazu ausgebildet und vorgesehen, von einem vorbestimmten Fluid unter einem vorbestimmten Druck und einer vorbestimmten Geschwindigkeit in Hauptströmungsrichtung durchströmt zu werden. Die genaue Form der Diffusorwände und/oder des Zentralkörpers kann auf ein bestimmtes Fluid abgestimmt sein. Als Fluid kann zum Beispiel Umgebungsluft zum Trocknen von Gütern verwendet werden. Alternativ kann ein spezielles Gasgemisch zum Trocknen vorgesehen sein, das unter dem vorbestimmten Druck in den Düseneingang des Diffusors einführbar ist. Die genaue Form und Geometrie des Diffusors inklusive des Zentralkörpers ist auf dieses vorbestimmte Fluid abgestimmt. Dabei kann auch der Druck und/oder die Geschwindigkeit des Fluids vorbestimmt sein, mit dem das Fluid in den Düseneingang eingebracht wird. Der Diffusor kann auch zur Verwendung eines vorbestimmten Fluids mit unterschiedlichen Drücken und/oder zur Verwendung mit unterschiedlichen Fluiden vorgesehen sein. Das Fluid kann insbesondere flüssig und/oder gasförmig sein.

Gemäß einem Ausführungsbeispiel sind die Diffusorwände im Längsschnitt zumindest stellenweise um einen Aufweitwinkel von jeweils zumindest 10° gegenüber der Mittelachse des Strömungskanals geneigt. Üblicherweise wird bei einem Öffnungswinkel von jeweils zumindest 7-10° bei einem Diffusor davon ausgegangen, dass sich eine Strömungsablösung einstellt. Die Diffusorwände des Diffusors sind hierbei so ausgebildet, dass sich ohne den Zentralkörper eine Strömungsablösung ergeben würde, da der Öffnungswinkel zumindest 10° beträgt. Dabei muss der Öffnungswinkel des Strömungskanals gegenüber seiner Mittelachse nicht entlang des ganzen Strömungskanals zumindest 10° betragen, sondern kann auch nur stellenweise so steil ausgebildet sein. Der Öffnungswinkel des Strömungskanals beträgt dabei zumindest stellenweise von 10° bis 30°, bevorzugt von 15° bis 25°.

Gemäß einem Ausführungsbeispiel ist der Zentralkörper so geformt, dass er im Fernfeld eines aus dem Diffusor austretenden Fluids eine im Wesentlichen homogene Strömungsgeschwindigkeitsverteilung senkrecht zum Richtungsvektor der Hauptströmungsrichtung bewirkt. Als Nahfeld wird der Raumbereich bezeichnet, in den das aus dem Diffusor ausströmende Fluid direkt nach Verlassen des Diffusors einströmt, also ein Raumgebiet, das benachbart zum Diffusorausgang angeordnet ist. Im Nahfeld kann bedingt durch den Zentralkörper eine inhomogene Geschwindigkeitsverteilung des Fluids vorliegen. Im Nahfeld kann der Zentralkörper eine "Verschlechterung" der Strömungseigenschaften des Fluids verursachen. Der Zentralkörper kann so geformt und berechnet sein, dass er im Fernfeld, insbesondere bei einer vorbestimmten Eindringtiefe bzw. Zieltiefe des Fluids, eine homogene Geschwindigkeitsverteilung bzw. eine definierte Temperaturverteilung bewirkt.

Der Diffusor kann zur Verwendung beim Trocknen eines Guts in einem vorbestimmten Abstand vom Düsenausgang vorgesehen sein. Dieser vorbestimmte Abstand entspricht der Eindringtiefe bzw. der Zieltiefe des Diffusors. Der Zentralkörper ist so geformt und/oder berechnet, dass er eine gleichmäßige Geschwindigkeitsverteilung oder eine definierte Temperaturverteilung an dieser Zieltiefe - gemessen vom Düsenausgang aus - bewirkt. Dies führt zu einem gleichmäßigen Trocknen eines Guts wie z.B. einer Karosserielackierung, eines flüssigen Glases, etc.

Gemäß einem Ausführungsbeispiel sind im Strömungskanal innerhalb des Diffusors mehrere Zentralkörper angeordnet. Dabei sind die Zentralkörper so geformt, dass ein Fluid, nachdem es aus dem Diffusor ausgeströmt ist, eine optimale Strömungsverteilung aufweist.

Ein weiterer Aspekt betrifft ein Verfahren zur Berechnung der Geometrie eines als Weitwurfdüse ausgebildeten Diffusors mit den Schritten:
- Auswählen eines vorbestimmten Fluids zum Durchströmen des Diffusors entlang eines Strömungskanals des Diffusors,
- Auswählen einer vorbestimmten Eindringtiefe für das vorbestimmte Fluid nachdem das Fluid den Strömungskanal durchströmt hat,
- Optimieren der Form der Diffusorwände, die den Strömungskanal des Diffusors an seinen Querschnittsenden begrenzen, für zumindest ein Zielkriterium und
- Optimieren der Form eines im Strömungskanal des Diffusors angeordneten Zentralkörpers für zumindest ein Zielkriterium, wobei
- das zumindest eine Zielkriterium aus der Menge ist: vorgegebener Druckbedarf, maximaler Wärmeübergang, Homogenität der Wärmeübergangsverteilung, geradlinige Fortsetzung des Fluidstrahls, Auftrefffläche des Fluidstrahls und/oder Austrittsgeschwindigkeit des Fluidstrahls.

In die Berechnung kann weiterhin die Form einer Halterung für den Zentralkörper im Inneren des Strömungskanals eingerechnet werden. Weiterhin kann dieses Verfahren verwendet werden, um bei gleichgeformten Diffusorwänden mit einer unterschiedlich geformten Geometrie des Zentralkörpers bestimmte unterschiedliche Eindringtiefen zu erzielen. Bei diesem Verfahren wird somit lediglich eine neue Geometrie des Zentralkörpers berechnet, wobei die Geometrie der Diffusorwände als Randbedingung in die Berechnung eingeht.

Zur genauen Berechnung der Diffusorgeometrie kann entweder eine Computersimulation verwendet werden oder Testversuche aus einem Wind- bzw. Strömungskanal. Weiterhin können die experimentellen Ergebnisse auch mit einer Computersimulation geprüft und/oder verbunden werden.

Bei der Berechnung der Zentralkörpergeometrie z.B. ein genetischer Algorithmus verwendet werden, der schnell konvergiert. Die Geometrie kann dahingehend optimiert werden, dass an einem vorgegebenen Abstand von dem Diffusorausgang eine vorbestimmte, insbesondere homogene Wärmeübertragung erfolgt. Weiterhin kann die Geometrie des Zentralkörpers auch dahingehend optimiert werden, dass der Druck des in den Diffusor einströmenden Mediums minimal gehalten wird, also der Leistungsaufwand minimal gehalten wird.

Als Randbedingung können der Einspeisedruck des Fluids und/oder die Geometrie der Diffusorwände in die Berechnung eingehen.
Für das Verfahren können die Stoffwerte des Fluids, die Geometrie des Diffusors (und somit die Geometrie der Düsenwände) und/oder ein fester Abstand vom Düsenausgang vorgegeben werden. Für diesen vorgegebenen, festen Abstand vom Düsenausgang können verscheide Eigenschaften des Fluidstrahls optimiert werden. Der feste Abstand kann z.B. die vorgegebene Eindringtiefe sein.

Für das Verfahren können ein oder mehrere der folgenden Zielkriterien vorgesehen sein:
1. Ein vorgegebener Druckbedarf für ein Gebläse, das das Fluid in den Düseneingang einspeist, z.B. ein minimaler Druckbedarf als Zielvorgabe.
2. Ein maximaler Wärmeübergang an einem Gut, d.h. ein möglichst hoher Wärmeanteil des Fluids wird an das Gut abgegeben, z.B. zur Kühlung oder Erwärmung des Guts.
3. Die Wärmeübergangsverteilung des Fluids kann auf ihre Homogenität hin optimiert werden.
4. Der Fluidstrahl kann nach Austritt aus dem Düsenausgang dahingehend optimiert werden, dass der Fluidstrahl sich möglichst geradlinig fortsetzt.
5. Der Fluidstrahl kann nach Austritt aus dem Düsenausgang dahingehend optimiert werden, dass der Fluidstrahl eine vorgegebene, begrenzte Auftrefffläche auf ein Gut aufweist.
6. Eine Austrittsgeschwindigkeit des Fluids aus dem Düsenausgang kann als Zielkriterium vorgegeben werden, z.B. eine minimale oder maximale Austrittsgeschwindigkeit.

Von diesen Kriterien können ein oder mehrere als Zielkriterien ausgewählt werden, nach deren Erreichen das Verfahren beendet wird. Bei der Durchführung des Verfahrens wird die Geometrie des Zentralkörpers (und ggf. der Diffusorwände) so lange variiert, bis die Zielkriterien unter Berücksichtigung der vorgegebenen Randbedingungen erreicht werden. Als Ergebnis liefert dieses Verfahren eine bestimmte Form eines Diffusors mit einer bestimmten Geometrie eines Zentralkörpers, bei deren Verwendung die Zielkriterien erfüllt werden.

Ein Aspekt betrifft ein Verwenden eines wie oben beschriebenen Diffusors zum Trocknen von zumindest einem Gut, wobei das Gut vom Düsenausgang des Diffusors in einer vorbestimmten Distanz beabstandet angeordnet sein kann. Ein solcher Diffusor kann auch zur Klimatisierung verwendet werden.

Die Erfindung wird nachfolgend anhand von in Figuren gezeigten Ausführungsbeispielen näher beschrieben. Einzelne in den Figuren gezeigte Merkmale können mit Merkmalen aus anderen Ausführungsbeispielen kombiniert werden. Es zeigen:
- Figur 1: eine schematische Schnittdarstellung eines Diffusors ohne Zentralkörper,
- Figur 2: eine schematische Schnittdarstellung durch einen Diffusor mit einem Zentralkörper,
- Figur 3: eine schematische Darstellung der Geschwindigkeitsverteilung eines Fluids, das einen Diffusor ohne Zentralkörper durchströmt,
- Figur 4: eine schematische Darstellung der Geschwindigkeitsverteilung eines Fluids, das einen Diffusor mit einem ersten Zentralkörper durchströmt und
- Figur 5: eine schematische Darstellung der Geschwindigkeitsverteilung eines Fluids, das einen Diffusor mit einem zweiten Zentralkörper durchströmt.

Figur 1 zeigt einen Diffusor 1 mit einem Düseneingang 2 und einem Düsenausgang 3, wobei der Düsenausgang 3 eine Querschnittsfläche A aufweist, die größer als eine Querschnittsfläche E des Düseneingangs 2 ausgebildet ist. Der Diffusor 1 weist Diffusorwände 6 auf, die einen Freiraum im Inneren des Diffusors 1 als Strömungskanal 4 begrenzen. Der Diffusor 1 ist im Wesentlichen rotationssymmetrisch bezüglich einer Mittelachse M des Strömungskanals 4 ausgebildet.

Am Düseneingang 2 ist der Diffusor 1 dazu ausgebildet und vorgesehen, ein Fluid (nicht gezeigt) in einer Hauptströmungsrichtung H in den Strömungskanal 4 einzulassen. Dazu ist der Düseneingang 2 entlang seiner Querschnittsfläche E offen. Die Hauptströmungsrichtung H weist entlang der Mittelachse M des Strömungskanals 4 vom Düseneingang 2 zum Düsenausgang 3. Am Düsenausgang 3 des Diffusors 1 ist der Diffusor 1 dazu ausgebildet, dass das am Düseneingang 2 in den Strömungskanal eingeströmte Fluid aus dem Strömungskanal 4 ausströmt und dabei den Diffusor 1 verlässt.

In Figur 2 ist ein Diffusor 20 gezeigt, der baugleich zu dem in Figur 1 gezeigten Diffusor 1 aufgebaut ist. Der Diffusor 20 weist einen Düseneingang 22, einen Düsenausgang 23, einen Strömungskanal 24 und Düsenwände 26 auf, die wie im Diffusor 1 dimensioniert und ausgebildet sind. Eine Querschnittsfläche E des Düseneingangs 22 ist kleiner ausgebildet als eine Querschnittsfläche A des Düsenausgangs 23.

Der Strömungskanal 24 weist eine geradlinig verlaufende Mittelachse M auf. In einer alternativen Ausführungsform kann die Mittelachse des Strömungskanals 24 auch gekrümmt ausgebildet sein.

Im Unterschied zu dem in Figur 1 gezeigten Diffusor 1 weist der Diffusor 20 einen Zentralkörper 25 auf, der im Inneren des Strömungskanals 24 an den Diffusorwänden 26 befestigt ist. Der Zentralkörper 25 ist beabstandet von den Diffusorwänden 26 und mittig im Strömungskanals 24 angeordnet. Der Zentralkörper 25 ist bezüglich der Mittelachse M im Wesentlichen rotationssymmetrisch ausgebildet. Der Zentralkörper 25 kann zum Beispiel als Ellipsoid, tropfenförmig oder ähnlich ausgebildet sein und bildet ein dreidimensionales Strömungshindernis für ein den Diffusor 20 entlang des Strömungskanals 24 durchströmendes Fluid. Der Zentralkörper 25 ist in der Hälfte des Strömungskanals angeordnet, die angrenzend an den Düsenausgang 23 ausgebildet ist. Die andere Hälfte des Strömungskanals, die angrenzend an den Düseneingang 22 ausgebildet ist, ist zentralkörperfrei ausgebildet. Der Zentralkörper 25 beeinflusst das Strömungsverhalten eines den Diffusor durchströmenden Fluids.

Der Einfluss des Zentralkörpers auf das Strömungsverhalten wird durch Vergleich der Geschwindigkeitsverteilung im Nahfeld N und im Fernfeld F des Diffusors 1 (siehe Figur 1) mit dem Nahfeld N und im Fernfeld F von aus dem Diffusor 20 ausströmenden Fluid (siehe Figur 2) deutlich. Der Querschnitt des Strömungskanals 4 des Diffusors 1 weitet sich in Hauptströmungsrichtung H soweit auf, dass innerhalb des Strömungskanals 4 benachbart zum Düsenausgang 3 Wirbelfelder und Rückströmungen bzw. Strömungsablösungen W1 an den Diffusorwänden 6 entstehen. Dabei entsteht an zumindest einer Seite des Diffusors ein stationäres Ablösungsgebiet, in dem die Strömung ihren pulsierenden Charakter verliert. Ein den Diffusor 1 durchströmendes Fluid weist dabei im Nahfeld N eine relativ homogene Geschwindigkeitsverteilung auf.

Die Geschwindigkeitsverteilungen des Fluids im jeweiligen Nah- und Fernfeld sind in den Figuren 1 und 2 anhand von Graphen gezeigt. Im Fernfeld F des Strahlungsfelds S ist die Geschwindigkeitsverteilung inhomogen. Benachbart zur Verlängerung der Mittelachse M ist die Geschwindigkeit der Fluidteilchen größer als die Geschwindigkeit von Fluidteilchen, die weiter von der Verlängerung der Mittelachse M entfernt sind und sich im Fernfeld von dem Diffusor 1 weg bewegen.

Weiterhin kann ein Teil des Fluids im seitlichen Bereich verloren gehen, falls im Strömungsbild weitere Wirbel W2 auftreten, die außerhalb des Diffusors 1 entstehen können.

Im Vergleich dazu ergibt sich beim Diffusor 20 mit dem Zentralkörper 25 ein Strahlfeld S', das, wie in Figur 2 gezeigt, ein anderes Strömungsverhalten aufweist. Wie in Figur 2 gezeigt, verhindert der Zentralkörper 25 das Auftreten von Wirbeln sowohl im Inneren des Diffusors 20 als auch im Strahlfeld S' des aus dem Diffusor 20 ausgetretenen Fluids. Während die Geschwindigkeitsverteilung im Nahfeld N bedingt durch den Zentralkörper 25 ein Minimum nahe der Verlängerung der Mittelachse M aufweist, ist die Geschwindigkeitsverteilung im Fernfeld F des Strahlfelds S' über große Strecken senkrecht zur Verlängerung der Mittelachse M im Wesentlichen homogen.

Der in Figur 2 gezeigte Diffusor 20 eignet sich zur Verwendung als Weitwurfdüse, zum Beispiel zum Trocknen von Bauteilen in großen Entfernungen. Dabei werden die Bauteile bevorzugt in Fernfeld F angeordnet. Die Entfernung des Nahfelds N und des Fernfelds F vom Düsenausgang richtet sich u.A. nach dem Druck des in den Diffusor eingelassenen Fluids. Durch einen mittels des Zentralkörpers 25 reduzierten Druckverlust können größere Eindringtiefen, d.h. größere Abstände des Fernfeldes von dem Diffusor 20 mit homogenen Geschwindigkeitsverteilungen erreicht werden. Alternativ kann auch bei gleichbleibender Eindringtiefe die benötigte Pumpleistung reduziert werden, indem ein Fluid mit einem reduzierten Druck in den Diffusor 20 eingelassen wird.

Durch den Zentralkörper 25 wird eine Strömungsablösung in der Nähe der Diffusorwände 26 nicht nur reduziert, sondern verhindert. Gleichzeitig wird das Geschwindigkeitsprofil des Fluids am Düsenaustritt und in dessen Nachlauf beeinflusst und verbessert.

Der Zentralkörper 25 kann austauschbar ausgebildet sein, das heißt der Diffusor 20 kann mit unterschiedlichen Zentralkörpern ausgestattet werden, die für unterschiedliche Eindringtiefen berechnet und geformt sind. Der Zentralkörper 25 kann dazu in einer in den Figuren nicht gezeigten Halterung im Inneren des Strömungskanals 24 befestigt sein.

Dabei kann entweder jeweils ein einzelner Zentralkörper für eine bestimmte Anwendung vorgesehen sein, oder eine Mehrzahl Zentralkörper für eine einzige Anwendung.

Der Diffusor kann Querschnittsdurchmesser von 150 mm bis 300 mm aufweisen und z.B. zum Trocknen eines Gutes vorgesehen sein, das von 2 bis 3 Meter von dem Diffusor beabstandet ist. Der Diffusor kann somit für dimensionslose Abstände L/D von etwa 6 bis 20 vorgesehen sein. Dabei bezeichnet L den vorgesehen Abstand des Gutes vom Diffusorausgang (z.B. die Eindringtiefe) und D den Durchmesser des Diffusors am Diffusorausgang.

Der Zentralkörper 25 füllt dabei abschnittsweise zumindest 10%, bevorzugt zumindest 25% der Querschnittsfläche des Strömungskanals 24 aus. Die genaue Form und Dimensionierung des Zentralkörpers 25 kann abhängig von einem geplanten Anwendungsgebiet des Diffusors 20 ausgebildet sein.

Die Figur 3 zeigt in einer schematischen Darstellung die Geschwindigkeitsverteilung eines Fluids, das einen zentralkörperfreien Diffusor 30 durchströmt. Der Diffusor 30 entspricht einer Düse mit einer im Wesentlichen konstanten Querschnittserweiterung in Strömungsrichtung und ist in Figur 3 im Längsschnitt dargestellt. Der Gesamtöffnungswinkel der Diffusorwände beträgt etwa 20°.

Das Fluid wird gleichverteilt in einen Düseneingang 32 eingebracht. Die Aufweitung des Diffusors in Strömungsrichtung ist problematisch, da sich bedingt durch den großen Öffnungswinkel die Strömung ablöst. Das Strahlfeld S des Fluids ist von der (in Figur 3) unteren Diffusorwand abgelöst und strömt lediglich an der (in Figur 3) oberen Diffusorwand durch den Diffusor 30 und aus dem Düsenausgang 33 heraus. Dabei ergibt sich die in Figur 3 gezeigte, unsymmetrische Geschwindigkeitsverteilung stromabwärts des Düsenausgangs 33.

Für eine Kühlung und/oder Erwärmung eines vom Diffusor 30 beabstandeten Guts ist der in Figur 3 gezeigte Strahl des Fluids schlecht zu verwenden, da er nicht auf ein Ziel ausgerichtet werden kann. Auch für Klimatisierungsanwendungen sind solche Düsen nicht verwendbar, da sie sehr unangenehme Zugluft bewirken. Zudem sind mit der Ablösung große Strömungsverluste verbunden, die zum Ausgleich einen erhöhten Energieaufwand benötigen, z.B. für ein vorgeschaltetes Gebläse durch das das Fluid in den Düseneingang 32 eingebracht.

Figuren 4 und 5 zeigen jeweils eine schematische Darstellung der Geschwindigkeitsverteilung eines Fluids, das einen Diffusor 30' bzw. 30" durchströmt. Die Diffusoren 30' und 30" sind von der Düsenstruktur und Düsenwand genau so ausgebildet, wie der links in Figur 3 gezeigte Diffusor 30. Im Gegensatz zu dem in Figur 3 links gezeigten Diffusor 30 weist der in Figur 4 bzw. 5 gezeigte Diffusor 30' bzw. 30" einen Zentralkörper 35' bzw. 35" auf. Der Zentralkörper 35' bzw. 35" ist im Inneren des Diffusors 30' bzw. 30" angeordnet und erstreckt sich parallel zu dessen Längsachse. Der Zentralkörper 35' bzw. 35" ist dabei fast so lang ausgebildet wie der Diffusors 30' bzw. 30".

Die Form der Düsenwände des Diffusors 30' und 30" entspricht dabei der Form der Düsenwände des Diffusors 30 ohne Zentralkörper. Die Formen der Zentralkörper 30' und 30" wurden mit Hilfe einer numerischen Optimierung errechnet, z.B. unter Verwendung eines genetischen Algorithmus. Der Zentralkörper 35' bzw. 35" bewirkt ein Anliegen der Strömung des Fluids, das in den Düseneingang 32 einströmt, an den Diffusorwänden und dem Zentralkörper. Der resultierende Strahl des Fluids kann bei Verwendung der Diffusoren 30' bzw. 30" zielgerichtet eingesetzt werden.

Der optimierte Zentralkörper weist in den beiden gezeigten Ausführungsbeispielen eine taillierte, langgezogene Tropfenform auf und ist bzgl. der Längsachse des Diffusors rotationssymmetrisch ausgebildet. Der Zentralkörper 35' bzw. 35' ist dabei fast so lang ausgebildet wie der Diffusor 30' bzw. 30". Beispielsweise kann der Zentralkörper 0,9 bis 1,1 mal so lang wie der Diffusor ausgebildet sein.

Ein wesentlicher Vorteil beim Einsatz Diffusors mit Zentralkörper besteht darin, dass sich eine deutlich homogenere Wärmeübergangsverteilung am Ziel erreichen lässt. Dies beruht auf der deutlich homogeneren Strahlverteilung im Fernfeld. Bei den in Figuren 4 und 5 gezeigten Ausführungsformen erfolgt keine Ablösung der Strömung von den Diffusorwänden. Das Fluid durchströmt den Diffusor 30' bzw. 30" sowohl eng an den Diffusorwänden anliegend, als auch eng an dem Zentralkörper 35' bzw. 35" anliegend. Dadurch kann das Fluid in einem Strahl mit homogener Geschwindigkeitsverteilung aus dem Diffusor austreten, der sich in Richtung der verlängerten Längsachse des Diffusors weiter ausbreitet.

Durch die Anordnung des Zentralkörpers in dem Diffusor verbessert sich die Wärmeübergangsverteilung im Fernfeld um 25% bis 30% gegenüber einem Diffusor ohne Zentralkörper. Gleichzeitig erfolgt auch eine Erhöhung des Wärmeübergangs von bis zu 5% auf das zu wärmende/kühlende Gut.

Das Verwenden eines Diffusors mit Zentralkörpers bewirkt zudem keinen wesentlichen Druckverlust, im Gegenteil kann der Druckverlust um bis zu 0,5% verkleinert werden.

### Bezugszeichenliste

- 1: Diffusor
- 2: Düseneingang
- 3: Düsenausgang
- 4: Strömungskanal
- 6: Düsenwand
- 20: Diffusor
- 22: Düseneingang
- 23: Düsenausgang
- 24: Strömungskanal
- 25: Zentralkörper
- 26: Düsenwand
- 30: Diffusor
- 30': Diffusor
- 30": Diffusor
- 32: Düseneingang
- 33: Düsenausgang
- 35': Zentralkörper
- 35": Zentralkörper
- A: Ausgangsfläche
- E: Eingangsfläche
- F: Fernfeld
- H: Hauptströmungsrichtung
- M: Mittelachse
- N: Nahfeld
- S: Strahlfeld
- S': Strahlfeld
- S": Strahlfeld
- W1: Wirbel
- W2: Wirbel

## Patentansprüche

1. Diffusor mit einem Düseneingang (22), einem Düsenausgang (23) und einem von dem Düseneingang (22) zum Düsenausgang (23) in eine Hauptströmungsrichtung (H) hin verlaufenden Strömungskanal (24), wobei der Strömungskanal (24) an seinen Querschnittsenden von Diffusorwänden (26) begrenzt ist, wobei im Strömungskanal (24) innerhalb des Diffusors (20) ein Zentralkörper (25) angeordnet ist, wobei
- der Strömungskanal (24) am Düseneingang (22) eine kleinere Querschnittsfläche (E) als am Düsenausgang (23) aufweist,
- der Zentralkörper (25) so geformt und so im Strömungskanal (24) angeordnet ist, dass der Zentralkörper (25) an den Diffusorwänden (26) eine Strömungsablösung eines den Diffusor (20) durchströmenden Fluids reduziert,
**dadurch gekennzeichnet dass**
- der Diffusor (20) als Weitwurfdüse ausgebildet ist und
- der Zentralkörper (25) so geformt ist, dass er im Fernfeld (F) eines aus dem Diffusor (20) ausgetretenen Fluids, also wo kein Kernstrahl mehr im Strahlfeld detektierbar ist, eine homogene Strömungsgeschwindigkeitsverteilung senkrecht zum Richtungsvektor der Hauptströmungsrichtung (H) bewirkt.

2. Diffusor nach Anspruch 1, wobei der Zentralkörper (25) in der Mitte eines Querschnitts durch den Strömungskanal (24) angeordnet ist.

3. Diffusor nach einem der vorangegangenen Ansprüche, wobei der Zentralkörper (25) bezüglich einer Mittelachse (M) des Strömungskanals (24) rotationssymmetrisch ausgebildet ist.

4. Diffusor nach einem der vorangegangenen Ansprüche, wobei der Düsenausgang (23) im Querschnitt (A) eine mindestens 10% größere Fläche aufweist als der Düseneingang (22) im Querschnitt (E).

5. Diffusor nach einem der vorangegangenen Ansprüche, wobei der Strömungskanal (24) des Diffusors (20) sich in Hauptströmungsrichtung (H) so stark aufweitend ausgebildet ist, dass der Strömungskanal (24) ohne den Zentralkörper (25) eine Strömungsablösung eines den Diffusor (20) durchströmenden Fluids verursacht.

6. Diffusor nach einem der vorangegangenen Ansprüche, wobei der Zentralkörper (25) austauschbar im Strömungskanal (24) des Diffusors (20) angebracht ist.

7. Diffusor nach einem der vorangegangenen Ansprüche, wobei der Diffusor (20) dazu ausgebildet und vorgesehen ist, von einem vorbestimmten Fluid unter einem vorbestimmten Druck mit einer vorbestimmten Geschwindigkeit in Hauptströmungsrichtung (H) durchströmt zu werden.

8. Diffusor nach einem der vorangegangenen Ansprüche, wobei die Diffusorwände (26) im Längsschnitt zumindest stellenweise um einen Aufweitwinkel von jeweils zumindest 10° gegenüber der Mittelachse (M) des Strömungskanals (24) geneigt sind.

9. Diffusor nach einem der vorangegangenen Ansprüche, wobei im Strömungskanal (24) innerhalb des Diffusors (20) mehrere Zentralkörper (25) angeordnet sind.

10. Verwenden eines Diffusors nach einem der Ansprüche 1 bis 9 zur Trocknung von zumindest einem Gut und/oder zur Klimatisierung.

## Claims

1. A diffuser comprising a nozzle inlet (22), a nozzle outlet (23), and a flow channel (24) extending from the nozzle inlet (22) to the nozzle outlet (23) in a main flow direction (H), said flow channel (24) being limited by diffuser walls (26) at its cross-sectional ends, a central body (25) being arranged in the flow channel (24) within the diffuser (20), wherein
- the flow channel (24) has a smaller cross-sectional area (E) at the nozzle inlet (22) than at the nozzle outlet (23),
- the central body (25) is shaped and arranged in the flow channel (24) such that the central body (25), on the diffuser walls (26), reduces a flow separation of a fluid flowing through the diffuser (20),
**characterized in that**
- the diffuser (20) is designed as a jet nozzle, and
- the central body (25) is shaped so that in the far field (F) of a fluid leaked out of the diffuser (20), i.e. where no core beam is detectable in the beam field, it causes a homogenous flow velocity distribution perpendicular to the direction vector of the main flow direction (H).

2. The diffuser according to claim 1, wherein the central body (25) is arranged in the center of a cross section through the flow channel (24).

3. The diffuser according to one of the preceding claims, wherein the central body (25) is rotationally symmetrical with respect to a central axis (M) of the flow channel (24).

4. The diffuser according to one of the preceding claims, wherein the nozzle outlet (23) in cross section (A) has an area at least 10% larger than the nozzle inlet (22) in cross section (E).

5. The diffuser according to one of the preceding claims, wherein the flow channel (24) of the diffuser (20) is formed to widen so strongly in the main flow direction (H) that the flow channel (24) without the central body (25) causes a flow separation of a fluid flowing through the diffuser (20).

6. The diffuser according to one of the preceding claims, wherein the central body (25) is exchangeably mounted in the flow channel (24) of the diffuser (20).

7. The diffuser according to one of the preceding claims, wherein the diffuser (20) is designed and intended to be flown through by a predetermined fluid under a predetermined pressure at a predetermined velocity in the main flow direction (H).

8. The diffuser according to one of the preceding claims, wherein the diffuser walls (26) in the longitudinal section are inclined by a widening angle of at least 10° with respect to the central axis (M) of the flow channel (24) at least in part(s).

9. The diffuser according to one of the preceding claims, wherein a plurality of central bodies (25) are arranged in the flow channel (24) within the diffuser (20).

10. A use of a diffuser according to one of claims 1 to 9 for drying at least one good and/or for air conditioning.

## Revendications

1. Diffuseur avec une entrée de buse (22), une sortie de buse (23) et un canal d'écoulement (24) s'étendant de l'entrée de buse (22) à la sortie de buse (23) dans une direction d'écoulement principale (H), dans lequel le canal d'écoulement (24) est limité à ses extrémités de section transversale par des parois de diffuseur (26), dans lequel un corps central (25) est disposé dans le canal d'écoulement (24) au sein du diffuseur (20), dans lequel
- le canal d'écoulement (24) présente à l'entrée de buse (22) une superficie de la section (E) inférieure par rapport à la sortie de buse (23),
- le corps central (25) est moulé et disposé dans le canal d'écoulement (24) de sorte que le corps central (25) réduit au niveau des parois de diffuseur (26) un détachement de l'effluent d'un fluide parcourant le diffuseur (20),
**caractérisé en ce que**
- le diffuseur (20) est réalisé en tant que buse à longue portée et
- le corps central (25) est moulé de sorte qu'il entraîne dans le champ éloigné (F) d'un fluide sortant du diffuseur (20), c'est-à-dire là où aucun jet central ne peut plus être détecté dans le champ du jet, une répartition de vitesse d'écoulement homogène perpendiculairement au vecteur de direction de la direction d'écoulement principale (H).

2. Diffuseur selon la revendication 1, dans lequel le corps central (25) est disposé au milieu d'une section transversale à travers le canal d'écoulement (24).

3. Diffuseur selon une des revendications précédentes, dans lequel le corps central (25) est réalisé à symétrie de rotation par rapport à un axe médian (M) du canal d'écoulement (24).

4. Diffuseur selon une des revendications précédentes, dans lequel la sortie de buse (23) présente dans la section transversale (A) une surface supérieure d'au moins 10 % à l'entrée de buse (22) dans la section transversale (E).

5. Diffuseur selon une des revendications précédentes, dans lequel le canal d'écoulement (24) du diffuseur (20) est réalisé en s'élargissant dans la direction d'écoulement principale (H) si fortement que le canal d'écoulement (24) provoque sans le corps central (25) un détachement de l'effluent d'un fluide parcourant le diffuseur (20).

6. Diffuseur selon une des revendications précédentes, dans lequel le corps central (25) est monté de manière remplaçable dans le canal d'écoulement (24) du diffuseur (20).

7. Diffuseur selon une des revendications précédentes, dans lequel le diffuseur (20) est réalisé et prévu pour être parcouru par un fluide prédéterminé à une pression prédéterminée avec une vitesse prédéterminée dans la direction d'écoulement principale (H).

8. Diffuseur selon une des revendications précédentes, dans lequel les parois de diffuseur (26) sont inclinées dans la coupe longitudinale au moins par endroits d'un angle d'élargissement à chaque fois d'au moins 10° par rapport à l'axe médian (M) du canal d'écoulement (24).

9. Diffuseur selon une des revendications précédentes, dans lequel plusieurs corps centraux (25) sont disposés dans le canal d'écoulement (24) au sein du diffuseur (20).

10. Utilisation d'un diffuseur selon une des revendications 1 à 9 pour le séchage d'au moins une marchandise et/ou pour la climatisation.
